# FASCICULE DE BREVET EUROPEEN

(11) **EP 3 025 058 B1**
(45) Date de publication et mention de la délivrance du brevet: **06.09.2017**
(21) Numéro de dépôt: 14749931.3
(22) Date de dépôt: 21.07.2014
(51) Int. Cl.: F04C 2/00, F04C 9/00, F04C 13/00, F04C 15/00, F04C 15/06, F04B 7/06, F04B 53/02, F04B 53/14

(54) **SOUS-ENSEMBLE OSCILLO-ROTATIF ET DISPOSITIF DE POMPAGE VOLUMÉTRIQUE OSCILLO-ROTATIF POUR POMPAGE VOLUMÉTRIQUE D'UN FLUIDE**
DREH- UND SCHWINGBAUGRUPPE SOWIE DREH- UND SCHWINGBARE VOLUMETRISCHE PUMPVORRICHTUNG ZUM VOLUMETRISCHEN PUMPEN EINES FLUIDS
ROTARY-OSCILLATING SUBASSEMBLY AND ROTARY-OSCILLATING VOLUMETRIC PUMPING DEVICE FOR VOLUMETRICALLY PUMPING A FLUID

(30) Priorité: 22.07.2013 FR 1357185
(43) Date de publication de la demande: 01.06.2016
(73) Titulaire: Eveon, 38330 Montbonnot Saint Martin (FR)
(72) Inventeur: WATTELLIER, Arnaud, F-38320 Eybens (FR); DEHAN, Christophe, F-38330 Saint Ismier (FR)
(74) Mandataire: Prugneau, Philippe
(86) Numéro de dépôt international: PCT/FR2014/051869
(87) Numéro de publication internationale: WO 2015/011384

(56) Documents cités:
- DE-A1- 3 630 528
- GB-A- 122 629

## Description

### Domaine technique

L'invention concerne de façon générale un sous-ensemble oscillo-rotatif et un dispositif de pompage oscillo-rotatif pour pompage volumétrique d'un fluide.

### Technique antérieure

L'utilisation de dispositifs de pompage volumétrique pour la production et/ou la reconstitution (mélanges liquide-solide ou liquide-liquide) et/ou l'administration (injection, infusion, oral, spray, ...), est connue, notamment pour des applications médicales, esthétiques, vétérinaires, Pour ce type d'applications, il convient de pomper de manière contrôlée des quantités précises de fluide, par exemple vers un contenant, ou pour les administrer directement à un patient via un dispositif d'injection, d'infusion ou tout autre dispositif adapté.

En particulier dans le domaine médical, dans un contexte hospitalier, en centre de soins ou à domicile, il est connu d'utiliser des dispositifs de type « pousse seringue », « pousses cartouches » et des pompes péristaltiques.

Les dispositifs de type « pousse seringue » nécessitent le remplissage préalable de la seringue. Ce remplissage est, la plupart du temps réalisé manuellement, ce qui représente une opération laborieuse à réaliser, d'autant plus que ce remplissage nécessite le respect de précautions spécifiques pour garantir l'intégrité du liquide et la sécurité du personnel.

Les dispositifs de type « pousse cartouche » requièrent l'utilisation de silicone pour lubrifier le corps de la cartouche et ainsi faciliter le glissement entre le piston généralement en élastomère et le corps de la cartouche généralement en verre ou en plastique. La présence de silicone en contact direct avec le fluide génère des problèmes de stabilité des molécules pendant leur stockage dans la cartouche avant usage.

Les pompes péristaltiques sont encombrantes et volumineuses. Par ailleurs, le principe de fonctionnement de ces pompes péristaltiques leur impose d'avoir un tuyau souple qui empêche d'atteindre des pressions élevées. Du fait de la souplesse du tuyau, le rendement volumétrique (débit réel/ débit demandé) évolue fortement avec les variations de pression du fluide en sortie et dégrade rapidement la précision de dosage sans l'aide de capteur annexe (par exemple un capteur de débit). Ainsi, les pressions d'utilisation de telles pompes péristaltiques sont typiquement inférieures à 5 bars ce qui limite leur mise en oeuvre avec des liquides visqueux. De plus, il est fréquent que ce type de pompes génère de minuscules bulles d'air dans le fluide, qui peuvent avoir un effet inacceptable. Enfin, le vieillissement rapide des propriétés mécaniques du tuyau pose des problèmes de modification des performances et/ou de la fiabilité dans le temps de ce type de pompes. Le même type d'inconvénients est rencontré avec les pompes à membranes.

Il est également possible d'utiliser des pompes à clapet. Toutefois, le passage du fluide est alors libre entre les conduits d'entrée et de sortie au cas où l'entrée est en surpression par rapport à la sortie. Aussi, les pompes à clapet n'offrent pas la possibilité d'avoir une position neutre dans laquelle toute circulation du fluide est empêchée. Enfin elles ne sont pas réversibles.

Il est également possible d'utiliser des pompes à engrenages ou à lobes. Toutefois, ce type de pompes présente une faible capacité d'autoamorçage ainsi qu'un volume interne de fluide retenu important qui les rend difficiles à utiliser pour de telles applications médicales, esthétiques ou vétérinaires.

Les publications GB 122 629, DE 36 30 528 et US 3,168,872 décrivent un dispositif de pompage volumétrique oscillo-rotatif comportant un corps creux définissant une cavité et dont la paroi est traversée par deux conduits débouchant dans la cavité, un piston logé dans la cavité dans laquelle il est mobile angulairement et en translation axiale alternative pour faire varier le volume de la chambre de travail qu'il définit avec la cavité. US 3,168,872 décrit particulièrement que le piston comporte un méplat apte à être successivement en communication avec l'un des conduits pendant une phase d'admission, puis aucun des conduits pendant une phase de commutation, puis l'autre des conduits pendant une phase de refoulement, puis de nouveau aucun des conduits pendant une nouvelle phase de commutation, et ainsi de suite. Ainsi, le fluide peut être aspiré par l'un des conduits pendant la phase d'admission, stocké dans la chambre de travail pendant la phase de commutation, puis refoulé par l'autre conduit pendant la phase de refoulement. Toutefois, le bon fonctionnement de ce dispositif de pompage volumétrique oscillo-rotatif impose une bonne étanchéité entre le piston et la cavité, ce qui nécessite des tolérances de fabrication sévères, difficiles à respecter sans un surcoût de production notable et/ou des frottements importants pénalisant le rendement énergétique du dispositif de pompage volumétrique oscillo-rotatif.

### Exposé de l'invention

Le but de l'invention est de remédier à ces inconvénients en proposant un sous-ensemble oscillo-rotatif pour pompage volumétrique et un dispositif de pompage volumétrique oscillo-rotatif d'un coût de fabrication modéré avec un nombre de pièces limité, réversible, précis, permettant le transfert de liquide visqueux même à haute pression, et ayant un bon rendement fluidique et énergétique.

A cet effet, l'invention a pour objet un sous-ensemble oscillo-rotatif pour pompage volumétrique d'un fluide, comportant un corps creux définissant une cavité cylindrique d'axe longitudinal et ayant une paroi qui est traversée par au moins deux conduits débouchant radialement dans ladite cavité, un piston logé dans ladite cavité avec laquelle il définit une chambre de travail et comportant, sur sa surface cylindrique, une sorte de rainure longitudinale ou évidement débouchant longitudinalement dans ladite chambre de travail, ledit piston étant muni d'un joint d'étanchéité réalisé dans un matériau ayant un module d'élasticité inférieure à ceux dudit piston et dudit corps et porté par ledit piston, longeant ladite rainure pour assurer l'étanchéité fluidique entre ledit piston et ladite cavité, étant mobile angulairement pour mettre ladite chambre de travail en communication fluidique avec au moins l'un, puis aucun, puis au moins l'autre desdits conduits, et alternativement en translation longitudinale de sorte à faire varier le volume de ladite chambre de travail et successivement aspirer puis refouler ledit fluide par l'un puis l'autre desdits conduits, **caractérisé** en ce que le piston comporte une première extrémité axiale opposée à une seconde extrémité axiale, ladite seconde extrémité axiale étant en contact de la chambre de travail,
ledit joint d'étanchéité se présente en plusieurs parties comprenant une première partie d'étanchéité en forme de tore qui s'étend autour de la surface cylindrique du piston du côté de sa première extrémité axiale, une seconde partie d'étanchéité en forme de demi tore qui s'étend autour de la surface cylindrique du piston du côté de sa deuxième extrémité axiale, le demi tore ayant deux extrémités espacées l'une de l'autre sur la périphérie cylindrique du piston, et une troisième partie d'étanchéité formée par deux languettes d'étanchéité qui s'étendent respectivement axialement sur la surface extérieure du piston entre une première extrémité du demi tore et le tore et une deuxième extrémité du demi tore et le tore,
en ce que les deux languettes sont angulairement distinctes l'une de l'autre et définissent chacune :
- une première ligne d'étanchéité bordant angulairement ladite rainure, lesdites premières lignes d'étanchéité étant séparées entre elles d'un angle passant par ladite rainure, supérieur à chacun des angles séparant les bords d'un même conduit, et inférieur à chacun des angles séparant les bords adjacents d'un conduit et de l'autre conduit,
- et une seconde ligne d'étanchéité, chaque seconde ligne d'étanchéité étant séparée d'une desdites premières lignes d'étanchéité d'un angle ne passant pas par ladite rainure, inférieur à chaque angle séparant le bord d'un conduit et le bord adjacent de l'autre conduit, et supérieur à chaque angle séparant les bords opposés d'un même conduit,
et en ce que l'angle séparant chaque première ligne d'étanchéité d'au moins une des secondes lignes d'étanchéité en passant par ladite rainure est supérieur à l'angle séparant les bords axialement opposés des conduits.

L'idée à la base de l'invention est de prévoir un joint d'étanchéité entre le piston et le corps, ce joint d'étanchéité ayant une forme particulière permettant de garantir une étanchéité efficace tout en limitant les frottements pour améliorer le rendement énergétique et augmenter la précision de débit du sous-ensemble oscillo-rotatif.

Le sous-ensemble oscillo-rotatif selon l'invention peut avantageusement présenter les particularités suivantes :
- le piston comporte une gorge périphérique recevant le joint d'étanchéité, formée au moins d'une gorge annulaire recevant le tore d'étanchéité, d'une gorge demi-annulaire recevant le demi-tore d'étanchéité, et d'une gorge longitudinale reliant entre elles la gorge annulaire et la gorge demi-annulaire et recevant la languette d'étanchéité ;
- l'un au moins desdits tore d'étanchéité et gorge annulaire est prévu longitudinalement au-delà de ladite rainure par rapport à ladite chambre de travail et au-delà desdits conduits par rapport à ladite chambre de travail, en ce que l'un au moins desdites demi-tore d'étanchéité et gorge demi-annulaire est prévu longitudinalement au niveau de ladite extrémité de ladite rainure débouchant dans ladite chambre de travail et entre lesdits conduits et ladite chambre de travail ;
- le piston comporte, sur sa périphérie, au moins une zone évidée fermée entourée de toute part par ledit joint d'étanchéité, ladite zone évidée étant prévue angulairement de sorte à être en regard d'un conduit lorsque ladite rainure est en regard d'un autre conduit, ladite gorge longitudinale étant formée de deux bras prévus chacun entre ladite rainure et ladite zone évidée, en ce que chaque bras reçoit l'une desdites languettes d'étanchéité de sorte à isoler fluidiquement ladite zone évidée de ladite rainure en toute position longitudinale et angulaire dudit piston dans ledit corps ;
- la zone évidée s'étend sur un angle inférieur à chaque angle séparant les bords adjacents d'un conduit et de l'autre conduit ;
- le piston comporte au moins un plot d'équilibrage prévu dans ladite rainure et s'étendant radialement de sorte que son sommet soit en appui contre ladite cavité tout en autorisant le passage fluidique sur ses cotés ;
- il comporte au moins un premier et un second étage à chacun desquels correspond de manière distincte un ensemble de deux conduits, une chambre de travail, une rainure et un joint d'étanchéité.
- il comporte au moins une came et un doigt de guidage, portés l'un par ledit piston, l'autre par ledit corps, et agencés pour coopérer réciproquement de sorte que la rotation dudit piston par rapport audit corps provoque :
   sur une première portion angulaire, la translation axiale dans un premier sens dudit piston par rapport audit corps,
   sur une seconde portion angulaire, l'immobilisation axiale dudit piston par rapport audit corps,
   sur une troisième portion angulaire, la translation axiale dans un second sens dudit piston par rapport audit corps,
   sur une quatrième portion angulaire, l'immobilisation axiale dudit piston par rapport audit corps,
   lesdits conduits, ledit joint d'étanchéité et ladite rainure étant agencés pour que lesdits conduits soient obturés pendant lesdites seconde et quatrième portions angulaires.

L'invention s'étend à un dispositif de pompage oscillo-rotatif pour fluide, caractérisé en ce qu'il comporte des moyens d'entrainement et un sous-ensemble oscillo-rotatif pour pompage d'un fluide et des moyens de couplage mécanique amovibles pour raccorder mécaniquement lesdits moyens d'entrainement audit piston de manière démontable. Ainsi, pour des applications ou le contrôle microbiologique est important, la partie fluidique formée par le sous-ensemble oscillo-rotatif peut être facilement séparé des moyens d'entrainement pour être stérilisé et/ou changé.

### Présentation sommaire des dessins

La présente invention sera mieux comprise et d'autres avantages apparaîtront à la lecture de la description détaillée de deux modes de réalisation pris à titre d'exemples nullement limitatifs et illustrés par les dessins annexés, dans lesquels :
- les figures 1 à 3 sont des vues frontales du piston portant le joint d'étanchéité du sous-ensemble oscillo-rotatif selon un premier mode de réalisation de l'invention, illustré selon trois orientations différentes ;
- la figure 4 est une vue en perspective du joint d'étanchéité des figures 1 à 3 illustré seul ;
- la figure 5 est une vue en perspective de l'extrémité du piston des figures 1 à 3 portant un joint d'étanchéité ;
- les figures 6 à 11 sont des vues de face en transparence du sous-ensemble oscillo-rotatif selon le premier mode de réalisation de l'invention, illustré en six positions de fonctionnement distinctes lors d'un cycle de pompage (admission, commutation, refoulement, commutation) ;
- la figure 12 est une vue schématique en coupe de dessus du piston et du corps du premier mode de réalisation de l'invention, illustrant les angles fonctionnels des lignes d'étanchéité du joint d'étanchéité par rapport au positionnement et au dimensionnement des conduits. Etant donné la symétrie, seul l'un de chacun de ces angles est représenté.
- les figures 13 et 14 sont respectivement une vue en perspective éclatée et une vue en perspective coupée d'un sous-ensemble oscillo-rotatif selon un second mode de réalisation de l'invention ;
- les figures 15 à 20 sont des vues en coupe du sous-ensemble oscillo-rotatif des figures 13 et 14, illustré en six positions de fonctionnement distinctes lors d'un cycle de pompage. Le doigt de guidage n'est pas représenté sur ces figures ;
- la figure 21 est une vue en perspective du corps du sous-ensemble oscillo-rotatif des figures 1 à 11 illustrant la position à 180° des embouts de raccordement ;
- la figure 22 est un graphe simplifié illustrant l'évolution dans le temps de la pression (en ligne continue) dans la chambre de travail d'un dispositif oscillo-rotatif simple effet et le débit obtenu (en ligne de points) au cours de la rotation sur 1 tour complet du piston. Ce graphe n'illustre pas les phases de transition décrites plus loin ;
- la figure 23 est un graphe simplifié illustrant l'évolution dans le temps de la pression (en lignes continue et pointillée) dans chacune des chambres de travail d'un dispositif oscillo-rotatif double effet et le débit obtenu (en ligne de points) au cours de la rotation sur 1 tour complet du piston. Ce graphe n'illustre pas les phases de transition décrites plus loin ;
- la figure 24 est une vue en perspective du corps d'un sous-ensemble oscillo-rotatif dont les embouts sont parallèles entre eux ;
- la figure 25 est une vue en coupe radiale selon un plan passant par les axes des conduits du corps du sous-ensemble oscillo-rotatif de la figure 24.
Sur les figures 13 à 20, les éléments analogues à ceux des figures précédentes y sont affectés des mêmes numéros de référence, augmentés de 100.

### Description des modes de réalisation

Le sous-ensemble oscillo-rotatif pour pompage selon l'invention peut présenter une configuration simple-effet à étage unique, décrite ci-après en tant que premier mode de réalisation illustré par les figures 1 à 11, et une configuration multi-effet à plusieurs étages, par exemple la configuration double-effet décrite plus loin en tant que second mode de réalisation illustré par les figures 12 à 19.

En référence aux figures 6 à 11, le sous-ensemble oscillo-rotatif 1 selon le premier mode de réalisation de l'invention comprend un corps 2 et un piston 3.

Comme détaillé sur la figure 7, le corps 2 est creux et formé de deux portions cylindriques 4, 5 de diamètres différents reliées entre elles par un épaulement 6. Le corps 2 est par exemple réalisé en matériau plastique ou en tout autre matériau adapté.

L'intérieur de la portion cylindrique 4 de grand diamètre forme un alésage 7 d'axe longitudinal A. L'extrémité libre de cette portion cylindrique 4 de grand diamètre est ouverte et destinée à recevoir l'engagement longitudinal du piston 3. L'autre extrémité est raccordée à la portion cylindrique de petit diamètre 5 par l'épaulement 6. La paroi de la portion cylindrique 4 de grand diamètre est traversée par un orifice 8 destiné à recevoir un doigt de guidage 9 radial disposé de sorte à dépasser dans l'alésage 7. Dans l'exemple illustré, le doigt de guidage 9 est une goupille. Le doigt de guidage 9 peut également être solidarisé au corps par collage ou par tout autre moyen adapté. Le doigt de guidage 9 présente par exemple une section cylindrique ou toute autre section adaptée.

L'intérieur de la portion cylindrique 5 de petit diamètre définit une cavité 10 d'axe longitudinal A et de diamètre inférieur à celui de l'alésage 7. L'extrémité libre de la portion cylindrique 5 de petit diamètre est fermée et forme le fond du corps 2. L'alésage 7 et la cavité 10 sont destinés à recevoir le piston 3 logé dans le corps 2. La paroi de la portion cylindrique 5 de petit diamètre est traversée par deux conduits 11, 12 débouchant radialement dans la cavité 10. Ces conduits 11, 12 ont par exemple une section circulaire et présentent un même diamètre et sont coaxiaux entre eux, diamétralement opposés l'un à l'autre et situés dans un même plan radial perpendiculaire à l'axe longitudinal A. Ainsi, dans ce mode de réalisation, les embouchures des conduits 11, 12 dans la cavité 10 sont coaxiales entre elles, diamétralement opposées l'une à l'autre et situées dans un même plan radial. Tel qu'illustré en particulier par la figure 21, le corps 2 comporte des embouts de raccordement 13, 14 entourant individuellement chacun des conduits 11, 12 et aptes à être raccordés par exemple à un tuyau d'admission ou à un tuyau de refoulement ou à tout autre matériel de raccordement fluidique adapté. Ainsi, les embouts de raccordement 13, 14 sont décalés entre eux d'un angle de 180°. Comme décrit plus loin, selon la configuration de fonctionnement choisie, chacun des conduits 11, 12 peut indifféremment servir pour l'admission ou pour le refoulement du fluide.

Selon un autre mode de réalisation non représenté, les conduits peuvent être légèrement décalés longitudinalement l'un par rapport à l'autre.

Selon le mode de réalisation illustré par les figures 24 et 25, les embouchures des conduits peuvent être décalées l'une de l'autre d'un angle 180° tout en ayant des conduits 11, 12 avec renvoi permettant que les embouts présentent un angle différent de 180°. Dans cet exemple, les embouts de raccordement 13, 14 sont parallèles entre eux ce qui peut simplifier la configuration de raccordement fluidique. Sur le même principe, tout en ayant les embouchures des conduits décalées l'une de l'autre d'un angle 180°, on peut avoir des embouts de raccordement 13, 14 présentant entre eux tout autre angle adapté. Il en va de même pour des embouchures de conduits décalées d'un angle autre que 180°.

Selon un autre mode de réalisation, les conduits peuvent également être décalés l'un de l'autre d'un angle différent de 180°.

En référence en particulier aux figures 1 à 5, le piston 3 est formé de deux portions cylindriques 15, 16 de diamètres différents reliées entre elles par un épaulement 17. Le piston 3 est par exemple réalisé en matériau plastique ou en tout autre matériau adapté.

La portion cylindrique 16 de petit diamètre du piston 3 présente un diamètre extérieur inférieur au diamètre de la cavité 10 dans laquelle elle peut ainsi être logée. Dans l'exemple illustré, la portion cylindrique 16 de petit diamètre du piston 3 est réalisée en deux parties dont un axe 19, monobloc avec le reste du piston 3 et présentant une réduction de diamètre, et un manchon 20, rapporté sur la partie de diamètre réduit de l'axe 19, et dont le diamètre extérieur correspond au diamètre extérieur de l'axe 19. Cette portion cylindrique 16 de petit diamètre du piston 3 peut également être réalisée en une partie unique.

En référence à la figure 4, le manchon 20 comporte un évidement axial 21, et est par exemple solidarisé à l'axe 19 par emmanchement en force, complété ou non par un collage ou par tout autre moyen adapté. Ce manchon 20 peut alternativement être réalisé par surmoulage sur l'axe 19. En référence en particulier aux figures 6 à 10, l'extrémité libre du manchon 20 définit, avec le fond du corps 2, une chambre de travail 31 destinée à recevoir le fluide.

Le manchon 20 comporte, sur sa périphérie, une rainure 22 s'étendant longitudinalement entre une extrémité fermée 23 orientée vers la portion cylindrique 15 de grand diamètre du piston 3 et une extrémité ouverte 24 débouchant dans la chambre de travail 31. Dans l'exemple illustré, le fond de la rainure 22 présente un profil incurvé bombé parallèle à l'axe longitudinal A. Ce profil peut être différent, par exemple plat par l'intermédiaire d'un méplat, incurvé en creux, ou tout autre profil adapté. Dans l'exemple illustré, la rainure 22 est délimitée par des bords longitudinaux sensiblement parallèles à l'axe longitudinal A et par des bords transversaux en arc de cercle situés chacun dans un plan sensiblement perpendiculaire à l'axe longitudinal A. La rainure 22 présente ainsi globalement une forme de portion tubulaire. La rainure 22 peut également présenter la forme d'une ligne inclinée, d'une croix ou de toute autre forme adaptée au mouvement oscillo-rotatif du piston 3. Le manchon 20 comporte, un plot d'équilibrage 25 prévu dans la rainure 22, au niveau de son extrémité ouverte 24 et s'étendant radialement de sorte que son sommet soit en appui contre la cavité 10 tout en autorisant le passage du fluide sur ses cotés. Le plot d'équilibrage 25 est par exemple prévu au milieu de la rainure 22.

En référence en particulier à la figure 4, le manchon 20 est pourvu d'une gorge périphérique comportant une gorge annulaire 26, une gorge demi-annulaire 27 et deux gorges longitudinales 28 reliant entre elles la gorge annulaire 26 et la gorge demi-annulaire 27. Selon une variante de réalisation non représentée, le manchon comporte une gorge longitudinale unique.

La gorge annulaire 26 est creusée selon un plan perpendiculaire à l'axe longitudinal A, et prévue axialement au-delà de l'extrémité fermée 23 de la rainure 22 par rapport à l'extrémité ouverte 24 de la même rainure 22, et au-delà des conduits 11, 12 par rapport à la chambre de travail 31 lorsque le piston 3 est dans le corps 2, même lorsque le piston 3 est dans sa position basse.

La gorge demi-annulaire 27 est creusée parallèlement à la gorge annulaire 26 selon un plan perpendiculaire à l'axe longitudinal A, et prévue axialement au niveau de l'extrémité ouverte 24 de la rainure 22. Ainsi, même lorsque le piston 3 est dans sa position haute dans le corps 2, la gorge demi-annulaire 27 est disposée axialement entre les conduits 11, 12 et la chambre de travail 31.

Dans l'exemple illustré, les gorges longitudinales 28 sont creusées parallèlement à l'axe longitudinal A et relient entre elles la gorge annulaire 26 et les extrémités de la gorge demi-annulaire 27. Ainsi, la rainure 22 est encadrée d'une part par les gorges longitudinales 28 et, d'autre part, par une partie de la gorge annulaire 26. Les gorges longitudinales 28 peuvent également avoir une largeur variable le long de l'axe longitudinal A et par exemple présenter une forme de sablier.

Le manchon 20 comporte également, sur sa périphérie, une zone évidée 29 fermée, angulairement opposée à la rainure 22. Chaque gorge longitudinale 28 est disposée entre la rainure 22 et la zone évidée 29. La zone évidée 29 est ainsi encadrée, d'une part par les gorges longitudinales 28 et, d'autre part, par la gorge demi-annulaire 27 et par une partie de la gorge annulaire 26. Cette zone évidée 29 permet de limiter la surface du piston 3 en contact avec la cavité 10 et donc de limiter les frottements. Ainsi, le déplacement oscillo-rotatif du piston 3 se fait avec un bon rendement énergétique.

L'extrémité de la portion cylindrique 16 de petit diamètre du piston 3 opposée à la chambre de travail 31 est raccordée à la portion cylindrique 15 de grand diamètre du même piston 3.

La portion cylindrique 15 de grand diamètre du piston 3 présente un diamètre extérieur inférieur au diamètre de l'alésage 7 dans lequel elle peut ainsi être logée. L'extrémité libre de la portion cylindrique 15 de grand diamètre présente une forme en creux 18 en forme de croix (visible sur la figure 5) destinée à recevoir un embout (non représenté) de forme complémentaire couplé aux moyens d'entrainement destinés à faire tourner le piston 3 par rapport au corps 2. La forme en creux 18 peut avoir tout autre profil adapté à un entrainement en rotation, elle peut également être prévue en relief. Toutefois, une forme en creux présente l'avantage d'être moins accessible, la position du piston 3 pouvant ainsi moins facilement être modifiée manuellement avant utilisation du sous-ensemble oscillo-rotatif 1. Ainsi, lors dès la première utilisation, la position du piston est connue ce qui permet de garantir la phase de fonctionnement au démarrage (aspiration, commutation, refoulement) et donc de connaître avec précision la dose transférée. Dans le même objectif, la forme en creux peut être prévue pour nécessiter l'utilisation d'un outil spécifique pour être manoeuvrée. La portion cylindrique 15 de grand diamètre du piston 3 comporte deux nervures annulaires 30, parallèles entre elles de sorte à définir entre elles une double came de guidage du doigt de guidage 9. Ainsi, l'écartement longitudinal entre les nervures annulaires 30, en tout point de la rotation au droit du doigt de guidage 9, est ajusté aux dimensions du doigt de guidage 9 pour autoriser ce guidage sans jeu ou sans jeu excessif. Le doigt de guidage 9 peut également être muni d'une portion tournante destinée à rouler sur les nervures annulaires 30 et ainsi réduire le frottement. Le rendement énergétique est ainsi optimisé. Les nervures annulaires 30 comportent chacune une première et une seconde portion inclinée SI1, SI2, symétriques l'une de l'autre par rapport à un plan longitudinal médian. Les première et seconde portions inclinées SI1, SI2 présentent ainsi des pentes inversée sur la périphérie du piston 3. La première et la seconde portion inclinée SI1, SI2 sont séparées l'une de l'autre par des première et seconde portions planes SP1, SP2 sensiblement parallèles entre elles et perpendiculaires à l'axe longitudinal A. Ainsi, par l'intermédiaire du doigt de guidage 9 et des nervures annulaires 30, la rotation dans un premier sens de rotation R du piston 3 par rapport au corps 2, provoque successivement la translation axiale du piston 3 par rapport au corps 2 dans un premier sens de translation T1 le long de la première portion inclinée SI1, puis l'immobilité axiale du piston 3 par rapport au corps 2 le long de la première portion plane SP1, puis la translation axiale du piston 3 par rapport au corps 2 dans un second sens de translation T2 le long de la seconde portion inclinée SI2, puis enfin l'immobilité axiale du piston 3 par rapport au corps 2 le long de la seconde portion plane SP2, et ainsi de suite. Le piston 3 oscille ainsi entre une position haute (Cf. figure 8) dans laquelle la chambre de travail 31 présente un volume maximal et une position basse dans laquelle la chambre de travail 31 présente un volume minimal. Entre ces deux positions du piston 3, la chambre de travail 31 admet puis refoule le fluide.

Le piston 3 porte un joint d'étanchéité logé dans la gorge périphérique, et réalisé dans un matériau ayant un module d'élasticité inférieure à ceux du piston 3 et du corps 2. Il est par exemple réalisé en élastomère et est dimensionné pour que, lorsque le piston 3 est dans la cavité 10, le joint d'étanchéité soit en contact avec la paroi intérieure de la cavité 10.

Ce joint d'étanchéité est formé d'un tore d'étanchéité 32 et d'un demi-tore d'étanchéité 33 coaxiaux et parallèles entre eux, reliés l'un à l'autre par deux languettes d'étanchéité 34. Lorsque le piston ne comporte qu'une seule gorge longitudinale, le joint d'étanchéité ne comporte qu'une unique languette d'étanchéité.

Dans l'exemple illustré, les languettes d'étanchéité 34 sont disposées à 180° l'une de l'autre. Toutefois, les languettes d'étanchéité 34 peuvent être disposées autrement à condition de respecter les contraintes géométriques détaillées plus loin. Les languettes d'étanchéité 34 peuvent avoir une largeur constante le long de l'axe longitudinal A ou une longueur variable pour s'adapter à une largeur variable de la rainure 22.

Le tore d'étanchéité 32 est logé dans la gorge annulaire 26, le demi-tore d'étanchéité 33 est logé dans la gorge demi-annulaire 27 et chaque languette d'étanchéité 34 est logée dans une des gorges longitudinales 28. Ainsi, en toute position angulaire et axiale du piston 3 dans le corps 2, le tore d'étanchéité 32 est axialement situé au-delà des conduits 11, 12 par rapport à la chambre de travail 31, le demi-tore d'étanchéité 33 est axialement situé entre les conduits 11, 12 et la chambre de travail 31. Le joint d'étanchéité assure l'étanchéité autour de la zone évidée 29 et autour de l'ensemble rainure 22 et chambre de travail 31 en assurant la communication fluidique entre la rainure 22 et la chambre de travail 31.

Chaque languette d'étanchéité 34 définit une première et une seconde ligne d'étanchéité L1, L2 (visibles sur les figures 4 et 12) s'étendant longitudinalement et décalées angulairement l'une de l'autre. Tel qu'illustré par la figure 12, la rainure 22 est ainsi bordée angulairement par les premières lignes d'étanchéité L1 de chacune des deux languettes d'étanchéité 34, et la zone évidée 29 est bordée angulairement par les secondes lignes d'étanchéité L2 de chacune des deux languettes d'étanchéité 34. La zone évidée 29 permet de limiter la surface de joint d'étanchéité en contact avec la cavité 10 et donc de limiter les frottements. Dans le même objectif, selon une variante de réalisation non représentée, chaque languette d'étanchéité peut être évidée.

En référence en particulier à la figure 12, le corps 2, le piston 3 et le joint d'étanchéité sont agencés pour respecter les contraintes géométriques suivantes :
- les premières lignes d'étanchéité L1 sont séparées entre elles d'un angle α1 passant par la rainure 22, supérieur à chacun des angles β1 séparant les bords d'un même conduit 11, 12, et inférieur à chacun des angles β2 séparant les bords adjacents d'un conduit 11 et de l'autre conduit 12,
- chaque seconde ligne d'étanchéité L2 est séparée d'une des premières lignes d'étanchéité L1 d'un angle α2 ne passant pas par la rainure 22, inférieur à chaque angle β2 et supérieur à chaque angles β1,
- l'angle α3 séparant chaque première ligne d'étanchéité L1 d'au moins une des secondes lignes d'étanchéité L2 en passant par la rainure 22 est supérieur à l'angle β3 séparant les bords axialement opposés des conduits 11, 12.

Le sous-ensemble oscillo-rotatif 1 simple effet est ainsi pourvu d'un étage unique comportant deux conduits 11, 12, une chambre de travail 31, une rainure 22 et une zone évidée 29. Ainsi, à une paire de conduits 11, 12 dits d'admission et de refoulement, correspond une rainure 22 unique.

Pour faire fonctionner le sous-ensemble oscillo-rotatif 1 simple effet, l'un des conduits 11, 12 est raccordé à un tuyau d'alimentation en fluide, l'autre à un tuyau de refoulement de ce même fluide, et le piston 3 est mécaniquement raccordé, par l'intermédiaire de la forme en creux 18, à des moyens d'entrainement en rotation (non représentés) de type connu. Le fonctionnement du sous-ensemble oscillo-rotatif 1 simple-effet selon l'invention est décrit ci-après en référence aux figures 6 à 11 et au graphe de la figure 22.

En phase d'admission illustrée par les figures 6 et 7 et la « phase Adm » de la figure 22, le doigt de guidage 9 circule principalement le long de la première portion inclinée SI1 de la came qui transforme la rotation R du piston 3 en une première translation T1 selon un premier sens de déplacement du piston 3 par rapport au corps 2 qui fait passer le piston 3 d'une position basse (figure 11) dans laquelle la chambre de travail 31 présente un volume minimal, à une position haute (figure 7) dans laquelle la chambre de travail 31 présente un volume maximal. Pendant la phase d'admission, le piston 3 tourne par rapport au corps 2 avec la rainure 22 circulant devant l'orifice du conduit 11 dit d'admission. Ainsi le conduit 11 dit d'admission est en communication fluidique avec la chambre de travail 31 par l'intermédiaire de la rainure 22, et le fluide est aspiré, par l'augmentation du volume de la chambre de travail 31 provoquée par la première translation T1 et créant une dépression dans la chambre de travail 31 selon la flèche E. Pendant cette phase d'admission, la zone évidée 29 circule devant l'orifice du conduit 12 dit de refoulement. Le joint d'étanchéité assure l'étanchéité du conduit 12 dit de refoulement qui n'est pas en communication fluidique avec la chambre de travail 31, ce qui est schématisé par une croix. Ainsi, pendant la phase d'admission par le conduit 11 dit d'admission, le fluide ne sort pas de la chambre de travail 31 par le conduit 12, dit de refoulement. La rotation R du piston 3 par rapport au corps 2 est prolongée jusqu'à atteindre une première phase de commutation. De manière avantageuse, en début de phase d'admission, pendant une phase de transition, le doigt de guidage 9 circule sur la fin de la seconde portion plane SP2. De même, en fin de phase d'admission, pendant une phase de transition, le doigt de guidage 9 circule sur le début de la première portion plane SP1 de la came. Ainsi les phases de transition, se passent à volume constant de la chambre de travail 31. Par souci de simplification, ces phases de transition ne sont pas représentées sur le graphe de la figure 22.

Dans cette première phase de commutation illustrée par la figure 8 et l'une des « phase Comm » de la figure 22, le doigt de guidage 9 circule le long de la première portion plane SP1 de la came. La rotation R du piston 3 ne provoque alors pas sa translation et le piston 3 est axialement immobile dans sa position haute. Ainsi, le volume de la chambre de travail 31 ne varie pas et reste maximal. Lors de cette phase de commutation, l'orifice du conduit 11 dit d'admission et l'orifice du conduit 12 dit de refoulement sont chacun en regard d'une des languettes d'étanchéité 34 qui empêchent toute communication fluidique avec l'un ou l'autre des conduits 11, 12 dit d'admission ou de refoulement. Ainsi la chambre de travail 31 est fluidiquement fermée de manière étanche. La rotation R du piston 3 par rapport au corps 2 est prolongée jusqu'à atteindre la phase de refoulement.

Dans cette phase de refoulement illustrée par les figures 9 et 10 et la « phase Ref » de la figure 22, le doigt de guidage 9 circule principalement le long de la seconde portion inclinée SI2 de la came qui transforme la rotation R du piston 3 en une second translation T2 selon un second sens de déplacement opposé au premier sens de déplacement lors de translation T1. Ainsi, le piston 3 passe de sa position haute (figure 8) à sa position basse (figure 11). Pendant la phase de refoulement, le piston 3 tourne par rapport au corps 2 avec la rainure 22 circulant devant l'orifice du conduit 12 dit de refoulement. Ainsi le conduit 12 dit de refoulement est en communication fluidique avec la chambre de travail 31 par l'intermédiaire de la rainure 22, et le fluide est refoulé, par la réduction du volume de la chambre de travail 31 provoquée par la second translation T2 et créant une surpression selon la flèche S dans la chambre de travail 31 par le conduit 12 dit de refoulement. Pendant cette phase de refoulement, la zone évidée 29 circule devant l'orifice du conduit 11 dit d'admission. Le joint d'étanchéité assure l'étanchéité du conduit 11 dit d'admission qui n'est pas en communication fluidique avec la chambre de travail 31. Ainsi, pendant la phase de refoulement par le conduit 12 dit de refoulement, le fluide n'entre pas dans la chambre de travail 31 par le conduit 11 dit d'admission. La rotation R du piston 3 par rapport au corps 2 est prolongée jusqu'à atteindre une seconde phase de commutation. De manière avantageuse, en début de refoulement, pendant une phase de transition, le doigt de guidage 9 circule sur la fin de la première portion plane SP1. De même, en fin de phase de refoulement, pendant une phase de transition, le doigt de guidage 9 circule sur le début de la seconde portion plane SP2 de la came. Ainsi les phases de transition se passent à volume constant de la chambre de travail 31. Par souci de simplification, ces phases de transition ne sont pas représentées sur le graphe de la figure 22.

Cette seconde phase de commutation, illustrée par la figure 11 et l'autre « phase Comm » de la figure 22, est sensiblement similaire à la première phase de commutation. Elle s'en différencie par le piston 3 en position basse, la chambre de travail 31 qui présente un volume minimal et la position des languettes d'étanchéité 34 par rapport aux conduits 11, 12 dits d'admission et de refoulement, inversée par rapport à la première phase de commutation.

Le cycle oscillo-rotatif peut être répété. Il est bien entendu que, selon le sens de rotation du piston 3 par rapport au corps 2, le conduit dit d'admission peut correspondre au conduit de refoulement et inversement. Lors des déplacements du piston 3 dans la cavité 10, le contact entre le plot d'équilibrage 25 et la paroi de la cavité 10 empêche que le piston 3 ne s'incline par rapport à l'axe longitudinal A ce qui provoquerait une augmentation des frottements, l'apparition de fuites, voire même un blocage du piston 3 dans le corps 2.

En modifiant les profils des première et seconde portions inclinées SI1, SI2 ainsi que le positionnement des premières et secondes lignes d'étanchéité L1, L2, le ratio entre la phase d'admission et la phase de refoulement peut être ajusté. On peut ainsi allonger la durée de l'une ou l'autre de ces phases d'admission et de refoulement par rapport à l'autre.

Le sous-ensemble oscillo-rotatif 101 selon le second mode de réalisation de l'invention est illustré par les figures 13 à 20 et présente une configuration double-effet. A cet effet, il comporte deux étages, un premier étage similaire à celui du sous-ensemble oscillo-rotatif 1 et un second étage comportant deux conduits 111, 112, une chambre de travail 131, une rainure 122, une zone évidée 129 tels que ceux du premier étage. Ainsi, à chaque paire de conduits 11, 12 dits d'admission et de refoulement, correspond une rainure 22, 122 unique.

Dans l'exemple illustré, les conduits 11, 111 dits d'admission sont superposés entre eux longitudinalement, les conduits 12, 112 dits de refoulement sont superposés entre eux longitudinalement, les rainures 22, 122 sont situés à 180° l'une de l'autre et les zones évidées 29, 129 sont situés à 180° l'une de l'autre. Les raccordements fluidiques par les conduits 11, 111 dits d'admission et les conduits 12, 112 dits d'admission se font à 180°. Le corps 102 comporte une cavité 110 présentant longitudinalement une hauteur supérieure permettant de loger les deux étages. Le corps 102 comporte également un sillon annulaire 135, coplanaire à l'épaulement 106 séparant la cavité 110 et l'alésage 107, orienté vers l'intérieur du corps 102 et destiné à recevoir par exemple un joint d'étanchéité complémentaire 36 out tout autre élément d'étanchéité assurant l'étanchéité entre le piston 103 et le corps 102. Ainsi, tel qu'illustré par le graphe de la figure 23, lorsqu'un étage est en phase d'admission (« phase Adm ») avec la rainure 22, 122 en regard du conduit 11, 111 dit d'admission, l'autre étage est en phase de refoulement (« phase Ref ») avec la rainure 22, 122 en regard du conduit 12, 112 dit de refoulement (figures 16, 17, 19 et 20). Comme pour le sous-ensemble oscillo-rotatif 1, pendant les phases de commutation, les conduits 11, 111 dits d'admission et les conduits 12, 112 dits de refoulement sont fermés de manière étanche (figures 15 et 18).

Selon une première configuration, les conduits 11, 111 dits d'admission de chaque étage peuvent être reliés fluidiquement à une arrivée commune d'un même fluide et les conduits 12, 112 dits de refoulement de chaque étage peuvent être reliés fluidiquement à une sortie commune du même fluide.

Selon une seconde configuration, le sous-ensemble oscillo-rotatif double-effet peut avantageusement être utilisé pour réaliser des mélanges en utilisant un étage pour un premier fluide et un autre étage pour un second fluide, les conduits 12, 112 dits de refoulement de chaque étage étant par exemple raccordés à un même contenant destiné à recevoir le mélange obtenu. En modifiant le ratio entre les chambres de travail 31, 131 et éventuellement les sections des conduits 11, 111, 12, 112, on peut faire varier le dosage du mélange obtenu.

Dans ces deux configurations, le débit du dispositif de pompage intégrant un tel sous-ensemble oscillo-rotatif 101 double-effet sera augmenté, avec une fréquence de pulsation deux fois supérieure, par rapport à un sous-ensemble oscillo-rotatif 1 simple-effet.

Selon une troisième configuration le conduit 12 dit de refoulement d'un étage peut être raccordé fluidiquement au conduit 11, dit d'admission, de l'autre étage. Dans cette troisième configuration, le fluide aspiré passe successivement par les chambres de travail 31, 131. Il est possible de cumuler en cascade les pressions de refoulement générées par chaque étage.

Selon une quatrième configuration, les deux étages peuvent être identiques et simplement décalés l'un de l'autre longitudinalement. Ainsi, les deux phases d'admission des deux étages sont concomitantes entre elles, et les deux phases de refoulement des deux étages sont concomitantes entre elles. Dans ce cas, le débit du dispositif de pompage intégrant un tel sous-ensemble oscillo-rotatif 101 double-effet sera doublé avec une fréquence de pulsation identique par rapport à un sous-ensemble oscillo-rotatif 1 simple-effet.

Selon un autre mode de réalisation non représenté, chaque conduit dits d'admission est décalé angulairement du conduit dit de refoulement correspondant d'un angle prédéterminé, les rainures sont décalées angulairement entre elles du même angle prédéterminé et les zones évidées sont également décalées angulairement du même angle prédéterminé. Les raccordements fluidiques par les conduits dits d'admission et les conduits dits d'admission se font dans des plans longitudinaux distincts angulairement décalés de l'angle prédéterminé. Cet angle peut être choisi pour faciliter l'organisation spatiale des raccordements fluidiques. Ce mode de réalisation peut être combiné avec les différentes configurations détaillées précédemment.

L'invention permet d'atteindre les objectifs précédemment mentionnés. En effet, le sous-ensemble oscillo-rotatif 1, 101 selon l'invention est simple à fabriquer avec un nombre de pièces limité. Le joint d'étanchéité permet de limiter les contraintes géométriques à respecter et facilite la fabrication du sous-ensemble oscillo-rotatif 1, 101. Il est de plus facile à assembler et la zone évidée 29,129 permet d'améliorer son rendement énergétique.

Le sous-ensemble oscillo-rotatif 1, 101 permet d'assurer un débit précis indépendant de l'utilisateur et/ou de la viscosité du fluide. Il peut être couplé à un capteur de position angulaire.

Par ailleurs, le sous-ensemble oscillo-rotatif 1, 101 selon l'invention est réversible, par simple inversion du sens de rotation du piston 3, 103. Ainsi le conduit 11, 111 dit d'admission devient conduit 12, 112 dit de refoulement et inversement. Le découplage mécanique entre le piston 3, 103 et les moyens d'entrainement permettent d'obtenir un sous-ensemble oscillo-rotatif jetable alors que la partie motrice est réutilisable. On assure ainsi, à moindre coût, la stérilité du sous-ensemble oscillo-rotatif 1, 101 en le remplaçant entre deux utilisations. Ainsi, seule la partie fluidique du dispositif de pompage oscillo-rotatif est à renouveler, les parties motorisation et commande étant conservées entre deux usages. Le fait que les efforts axiaux soient transmis par la came, permet d'utiliser des moyens d'entrainement limités à la rotation, et des moyens de couplage mécanique entre le piston 3 et ces moyens d'entrainement limités à la simple transmission d'un couple. La came permet par ailleurs de s'assurer que la translation alternative du piston 3 est synchrone avec la rotation du même piston 3.

Le sous-ensemble oscillo-rotatif 1, 101 selon l'invention interdit toute circulation fluidique avec les conduits 11, 111, 12, 112 dit d'admission et de refoulement pendant les phases de commutation, sans pour autant créer d'effet de surpression ou de dépression par blocage hydraulique pendant ces phases. Il permet de plus de limiter le volume mort.

Le contact entre le joint d'étanchéité et le corps permet de caler angulairement le sous-ensemble oscillo-rotatif 1, 101 en usine lors de son montage initial. Ce calage angulaire sera ainsi facilement conservé jusqu'à la mise en service du sous-ensemble oscillo-rotatif 1, 101 dans le dispositif oscillo-rotatif. Il est néanmoins possible de prévoir un repère visuel de la position angulaire du piston 3, 103 par rapport au corps 2, 102 ou un capteur de toute technologie adaptée.

Il va de soi que la présente invention ne saurait être limitée à la description qui précède d'un de ses modes de réalisation, susceptibles de subir quelques modifications sans pour autant sortir du cadre de l'invention tel que défini par les revendications.

## Revendications

1. Sous-ensemble oscillo-rotatif (1 ; 101) pour pompage volumétrique d'un fluide, comportant un corps (2 ; 102) creux définissant une cavité (10 ; 110) cylindrique d'axe longitudinal (A) et ayant une paroi qui est traversée par au moins deux conduits (11, 12 ; 111, 112) débouchant radialement dans ladite cavité (10 ; 110), un piston (3 ; 103) logé dans ladite cavité (10 ; 110) avec laquelle il définit une chambre de travail (31 ; 131) et comportant, sur sa surface cylindrique, une rainure longitudinale (22 ; 122) ou évidement débouchant longitudinalement dans ladite chambre de travail (31 ; 131), ledit piston (3 ; 103) étant muni d'un joint d'étanchéité (32, 33, 34) réalisé dans un matériau ayant un module d'élasticité inférieure à ceux dudit piston (3) et dudit corps (2) et porté par ledit piston (3 ; 103), longeant ladite rainure pour assurer l'étanchéité fluidique entre ledit piston (3 ; 103) et ladite cavité (10 ; 110), étant mobile angulairement pour mettre ladite chambre de travail (31 ; 131) en communication fluidique avec au moins l'un, puis aucun, puis au moins l'autre desdits conduits (11, 12 ; 111, 112), et alternativement en translation longitudinale de sorte à faire varier le volume de ladite chambre de travail (31 ; 131) et successivement aspirer puis refouler ledit fluide par l'un puis l'autre desdits conduits (11, 12 ; 111, 112), **caractérisé en ce que** le piston (3 ; 103) comporte une première extrémité axiale opposée à une seconde extrémité axiale, ladite seconde extrémité axiale étant en contact de la chambre de travail (31 ; 131),
ledit joint d'étanchéité (32, 33, 34) se présente en plusieurs parties comprenant une première partie d'étanchéité en forme de tore (32) qui s'étend autour de la surface cylindrique du piston (3 ; 103) du côté de sa première extrémité axiale, une seconde partie d'étanchéité en forme de demi tore (33) qui s'étend autour de la surface cylindrique du piston (3 ; 103) du côté de sa deuxième extrémité axiale, le demi tore (33) ayant deux extrémités espacées l'une de l'autre sur la périphérie cylindrique du piston, et une troisième partie d'étanchéité formée par deux languettes (34) d'étanchéité qui s'étendent respectivement axialement sur la surface extérieure du piston (3 ; 103) entre une première extrémité du demi tore (33) et le tore (32) et une deuxième extrémité du demi tore (33) et le tore (32),
**en ce que** les deux languettes (34) sont décalées angulairement l'une de l'autre et définissent chacune :
- une première ligne d'étanchéité (L1) bordant angulairement ladite rainure (22 ; 122), lesdites premières lignes d'étanchéité (L1) étant séparées entre elles d'un angle (α1) passant par ladite rainure (22 ; 122), supérieur à chacun des angles (β1) séparant les bords d'un même conduit (11, 12 ; 111, 112), et inférieur à chacun des angles (β2) séparant les bords adjacents d'un conduit (11 ; 111) et de l'autre conduit (12 ; 112),
- et une seconde ligne d'étanchéité (L2), chaque seconde ligne d'étanchéité (L2) étant séparée d'une desdites premières lignes d'étanchéité (L1) d'un angle (α2) ne passant pas par ladite rainure (22 ; 122), inférieur à chaque angle (β2) séparant le bord d'un conduit (11 ; 111) et le bord adjacent de l'autre conduit (12 ; 112), et supérieur à chaque angle (β1) séparant les bords opposés d'un même conduit (11,12;111,112),
et **en ce que** l'angle (α3) séparant chaque première ligne d'étanchéité (L1) d'au moins une des secondes lignes d'étanchéité (L2) en passant par ladite rainure (22 ; 122) est supérieur à l'angle (β3) séparant les bords axialement opposés des conduits (11, 12 ; 111, 112).

2. Sous-ensemble oscillo-rotatif (1 ; 101) selon la revendication 1, **caractérisé en ce que** ledit piston (3 ; 103) comporte une gorge périphérique recevant ledit joint d'étanchéité (32, 33, 34), formée au moins d'une gorge annulaire (26) recevant ledit tore d'étanchéité (32), d'une gorge demi-annulaire (27) recevant ledit demi-tore d'étanchéité (33), et d'une gorge longitudinale (28) reliant entre elles ladite gorge annulaire (26) et ladite gorge demi-annulaire (27) et recevant ladite languette d'étanchéité (34).

3. Sous-ensemble oscillo-rotatif (1 ; 101) selon la revendication 2, **caractérisé en ce que** l'un au moins desdits tore d'étanchéité (32) et gorge annulaire (26) est prévu longitudinalement au-delà de ladite rainure (22 ; 122) par rapport à ladite chambre de travail (31 ; 131) et au-delà desdits conduits (11, 12 ; 111, 112) par rapport à ladite chambre de travail (31 ; 131), **en ce que** l'un au moins desdites demi-tore d'étanchéité (33) et gorge demi-annulaire (27) est prévu longitudinalement au niveau de ladite extrémité de ladite rainure (22 ; 122) débouchant dans ladite chambre de travail (31 ; 131) et entre lesdits conduits (11, 12 ; 111, 112) et ladite chambre de travail (31 ; 131).

4. Sous-ensemble oscillo-rotatif (1 ; 101) selon la revendication 2, **caractérisé en ce que** ledit piston (3 ; 103) comporte, sur sa périphérie, au moins une zone évidée (29 ;129) fermée entourée de toute part par ledit joint d'étanchéité (32, 33,34), ladite zone évidée (29 ;129) étant prévue angulairement de sorte à être en regard d'un conduit (11, 12 ; 111, 112) lorsque ladite rainure (22 ; 122) est en regard d'un autre conduit (12, 11 ; 112, 111), ladite gorge longitudinale (28) étant formée de deux bras prévus chacun entre ladite rainure (22 ; 122) et ladite zone évidée (29 ;129), **en ce que** chaque bras reçoit l'une desdites languettes d'étanchéité (34) de sorte à isoler fluidiquement ladite zone évidée (29 ;129) de ladite rainure (22 ; 122) en toute position longitudinale et angulaire dudit piston (3 ; 103) dans ledit corps (2 ; 102).

5. Sous-ensemble oscillo-rotatif selon la revendication 4, **caractérisé en ce que** ladite zone évidée (29 ; 129) s'étend sur un angle inférieur à chaque angle (β2) séparant les bords adjacents d'un conduit (11 ; 111) et de l'autre conduit (12 ; 112).

6. Sous-ensemble oscillo-rotatif (1) selon la revendication 1, **caractérisé en ce que** ledit piston (3) comporte au moins un plot d'équilibrage (25) prévu dans ladite rainure (22) et s'étendant radialement de sorte que son sommet soit en appui contre ladite cavité (10) tout en autorisant le passage fluidique sur ses cotés.

7. Sous-ensemble oscillo-rotatif (101) selon la revendication 1, **caractérisé en ce qu'**il comporte au moins un premier et un second étage à chacun desquels correspond de manière distincte un ensemble de deux conduits (11, 12, 111, 112), une chambre de travail (31 ; 131), une rainure (22 ; 122) et un joint d'étanchéité (32, 33, 34).

8. Sous-ensemble oscillo-rotatif (1 ; 101) selon la revendication 1, **caractérisé en ce qu'**il comporte au moins une came (30) et un doigt de guidage (9), portés l'un par ledit piston (3 ; 103), l'autre par ledit corps (2 ; 102), et agencés pour coopérer réciproquement de sorte que la rotation dudit piston (3 ; 103) par rapport audit corps (2 ; 102) provoque :
- sur une première portion angulaire, la translation axiale (T1) dans un premier sens dudit piston (3 ; 103) par rapport audit corps (2 ; 102),
- sur une seconde portion angulaire, l'immobilisation axiale dudit piston (3 ; 103) par rapport audit corps (2 ; 102),
- sur une troisième portion angulaire, la translation axiale dans un second sens dudit piston (3 ; 103) par rapport audit corps (2 ; 102),
- sur une quatrième portion angulaire, l'immobilisation axiale dudit piston (3 ; 103) par rapport audit corps (2 ; 102),
lesdits conduits (11, 12 ; 111, 112), ledit joint d'étanchéité (32, 33,34) et ladite rainure (22 ; 122) étant agencés pour que lesdits conduits (11, 12 ; 111, 112) soient obturés pendant lesdites seconde et quatrième portions angulaires.

9. Dispositif de pompage volumétrique oscillo-rotatif pour fluide, **caractérisé en ce qu'**il comporte des moyens d'entrainement et un sous-ensemble oscillo-rotatif (1 ; 101) pour pompage volumétrique d'un fluide selon l'une quelconque des revendications précédentes et des moyens de couplage mécanique amovibles pour raccorder mécaniquement lesdits moyens d'entrainement audit piston (3 ; 103) de manière démontable.

## Patentansprüche

1. Dreh- und Schwingunterbaugruppe (1; 101) zum volumetrischen Pumpen eines Fluids, umfassend einen hohlen Körper (2; 102), welcher einen zylindrischen Hohlraum (10; 110) mit einer Längsachse (A) definiert und eine Wand aufweist, welche von mindestens zwei Leitungen (11, 12; 111, 112) durchquert wird, die radial in den Hohlraum (10; 110) münden, einen Kolben (3; 103), der in dem Hohlraum (10; 110) aufgenommen ist, mit dem er eine Arbeitskammer (31; 131) definiert, und umfassend, an seiner zylindrischen Fläche, eine Längsnut (22; 122) oder eine Ausnehmung, die in Längsrichtung in die Arbeitskammer (31; 131) mündet, wobei der Kolben (3; 103) mit einer Dichtung (32, 33, 34) versehen ist, die aus einem Material mit einem Elastizitätsmodul unter jenem des Kolbens (3) und des Körpers (2) hergestellt ist und von dem Kolben (3; 103) entlang der Nut getragen wird, um die Fluiddichtheit zwischen dem Kolben (3; 103) und dem Hohlraum (10; 110) zu gewährleisten, der winkelmäßig bewegbar ist, um die Arbeitskammer (31; 131) mit mindestens einer, dann keiner, dann mindestens der anderen der Leitungen (11, 12; 111, 112) in Fluidkommunikation zu setzen, und alternativ dazu in Längstranslation, um das Volumen der Arbeitskammer (31; 131) zu variieren und aufeinanderfolgend das Fluid durch eine, dann die andere der Leitungen (11, 12; 111, 112) anzusaugen, dann abzugeben, **dadurch gekennzeichnet, dass** der Kolben (3; 103) ein erstes axiales Ende gegenüber einem zweiten axialen Ende umfasst, wobei das zweite axiale Ende mit der Arbeitskammer (31; 131) in Kontakt steht,
wobei die Dichtung (32, 33, 34) mehrere Teile aufweist, umfassend einen ersten Dichtungsteil in der Form eines Torus (32), der sich um die zylindrische Fläche des Kolbens (3; 103) auf der Seite seines ersten axialen Endes erstreckt, einen zweiten Dichtungsteil in der Form eines Halbtorus (33), der sich um die zylindrische Fläche des Kolbens (3; 103) auf der Seite seines zweiten axialen Endes erstreckt, wobei der Halbtorus (33) zwei voneinander beabstandete Enden an der zylindrischen Fläche des Kolbens aufweist, und einen dritten Dichtungsteil, der aus zwei Dichtungslaschen (34) gebildet ist, die sich jeweils axial an der Außenfläche des Kolbens (3; 103) zwischen einem ersten Ende des Halbtorus (33) und dem Torus (32) und einem zweiten Ende des Halbtorus (33) und dem Torus (32) erstrecken, und dadurch, dass die beiden Laschen (34) winkelmäßig voneinander versetzt sind und jeweils definieren:
- eine erste Dichtungslinie (L1), die winkelmäßig an die Nut (22; 122) angrenzt, wobei die ersten Dichtungslinien (L1) voneinander durch einen Winkel (α1) getrennt sind, der durch die Nut (22; 122) hindurchgeht, größer als jeder der Winkel (β1), welche die Ränder derselben Leitung (11, 12; 111, 112) trennen, und kleiner als jeder der Winkel (β2), welche die benachbarten Ränder einer Leitung (11; 111) und der anderen Leitung (12; 112) trennen,
- und eine zweite Dichtungslinie (L2), wobei jede zweite Dichtungslinie (L2) von einer der ersten Dichtungslinien (L1) durch einen Winkel (α2) getrennt ist, der nicht durch die Nut (22; 122) hindurchgeht, kleiner als jeder Winkel (β2), der den Rand einer Leitung (11; 111) und den benachbarten Rand der anderen Leitung (12; 112) trennt, und größer als jeder Winkel (β1), der die gegenüberliegenden Ränder derselben Leitung (11, 12; 111, 112) trennt,
und dadurch, dass der Winkel (α3), der jede erste Dichtungslinie (L1) von mindestens einer der zweiten Dichtungslinien (L2) trennt, indem er durch die Nut (22; 122) hindurchgeht, größer ist als der Winkel (β3), der die axial gegenüberliegenden Ränder der Leitungen (11, 12; 111, 112) trennt.

2. Dreh- und Schwingunterbaugruppe (1; 101) nach Anspruch 1, **dadurch gekennzeichnet, dass** der Kolben (3; 103) einen peripheren Hals umfasst, der die Dichtung (32, 33, 34) aufnimmt und der aus mindestens einem ringförmigen Hals (26), der den Dichtungstorus (32) aufnimmt, aus einem halbringförmigen Hals (27), der den Dichtungshalbtorus (33) aufnimmt, und aus einem Längshals (28), der den ringförmigen Hals (26) und den halbringförmigen Hals (27) miteinander verbindet und die Dichtungslasche (34) aufnimmt, gebildet ist.

3. Dreh- und Schwingunterbaugruppe (1; 101) nach Anspruch 2, **dadurch gekennzeichnet, dass** mindestens einer von dem Dichtungstorus (32) und dem ringförmigen Hals (26) in Längsrichtung über die Nut (22; 122) hinaus in Bezug auf die Arbeitskammer (31; 131) und über die Leitungen (11, 12; 111, 112) hinaus in Bezug auf die Arbeitskammer (31; 131) bereitgestellt ist, und dadurch, dass mindestens einer von dem Dichtungshalbtorus (33) und dem halbringförmigen Hals (27) in Längsrichtung auf der Höhe des Endes der Nut (22; 122), das in die Arbeitskammer (31; 131 mündet, und zwischen den Leitungen (11, 12; 111, 112) und der Arbeitskammer (31; 131) bereitgestellt ist.

4. Dreh- und Schwingunterbaugruppe (1; 101) nach Anspruch 2, **dadurch gekennzeichnet, dass** der Kolben (3; 103), an seinem Umfang, mindestens eine geschlossene ausgesparte Zone (29; 129) umfasst, die auf allen Seiten von der Dichtung (32, 33, 34) umgeben ist, wobei die ausgesparte Zone (29; 129) winkelmäßig derart bereitgestellt ist, dass sie gegenüber einer Leitung (11, 12; 111, 112) liegt, wenn die Nut (22; 122) der anderen Leitung (12, 11; 112, 111) gegenüberliegt, wobei der Längshals (28) aus zwei Armen gebildet ist, die jeweils zwischen der Nut (22; 122) und der ausgesparten Zone (29; 129) bereitgestellt sind, und dadurch, dass jeder Arm eine der Dichtungslaschen (34) aufnimmt, um die ausgesparte Zone (29; 129) gegen die Nut (22; 122) in jeder Längs- und Winkelposition des Kolbens (3; 103) in dem Körper (2; 102) ffuidisch zu isolieren.

5. Dreh- und Schwingunterbaugruppe nach Anspruch 4, **dadurch gekennzeichnet, dass** sich die ausgesparte Zone (29; 129) über einen kleineren Winkel als jeder Winkel (β2) erstreckt, der die benachbarten Ränder einer Leitung (11; 111) und der anderen Leitung (12; 112) trennt.

6. Dreh- und Schwingunterbaugruppe (1) nach Anspruch 1, **dadurch gekennzeichnet, dass** der Kolben (3) mindestens einen Ausgleichsklotz (25) umfasst, der in der Nut (22) bereitgestellt ist und sich radial erstreckt, so dass sein Scheitel gegen den Hohlraum (10) anliegt, wobei gleichzeitig der Fluiddurchgang an seinen Seiten gestattet wird.

7. Dreh- und Schwingunterbaugruppe (101) nach Anspruch 1, **dadurch gekennzeichnet, dass** diese mindestens eine erste und eine zweite Stufe, von den jede getrennt einer Einheit von zwei Leitungen (11, 12; 111, 112) entspricht, eine Arbeitskammer (31; 131), eine Nut (22; 122) und eine Dichtung (32, 33, 34) umfasst.

8. Dreh- und Schwingunterbaugruppe (1; 101) nach Anspruch 1, **dadurch gekennzeichnet, dass** diese mindestens einen Nocken (30) und einen Führungsfinger (9) umfasst, wobei der eine von dem Kolben (3; 103), der andere von dem Körper (2; 102) getragen wird, und die eingerichtet sind, reziprok derart zusammenzuwirken, dass die Drehung des Kolbens (3; 103) in Bezug auf den Körper (2; 102) bewirkt:
- an einem ersten Winkelabschnitt, die axiale Translation (T1) in einer ersten Richtung des Kolbens (3; 103) in Bezug auf den Körper (2; 102),
- an einem zweiten Winkelabschnitt, die axiale Immobilisation des Kolbens (3; 103) in Bezug auf den Körper (2; 102),
- an einem dritten Winkelabschnitt, die axiale Translation in einer zweiten Richtung des Kolbens (3; 103) in Bezug auf den Körper (2; 102),
- an einem vierten Winkelabschnitt, die axiale Immobilisation des Kolbens (3; 103) in Bezug auf den Körper (2; 102),
wobei die Leitungen (11, 12; 111, 112), die Dichtung (32, 33, 34) und die Nut (22; 122) derart eingerichtet sind, dass die Leitungen (11, 12; 111, 112) entlang des zweiten und vierten Winkelabschnitts verschlossen sind.

9. Dreh- und schwingbare volumetrische Pumpvorrichtung für ein Fluid, **dadurch gekennzeichnet, dass** diese Antriebsmittel und eine Dreh- und Schwingunterbaugruppe (1; 101) zum volumetrischen Pumpen eines Fluids nach einem der vorhergehenden Ansprüche und abnehmbare mechanische Kupplungsmittel zum mechanischen Verbinden der Antriebsmittel mit dem Kolben (3; 103) auf lösbare Weise umfasst.

## Claims

1. A rotary-oscillating sub-assembly (1; 101) for positive displacement pumping of a fluid, said sub-assembly comprising: a hollow body (2; 102) defining a cylindrical cavity (10; 110) of longitudinal axis (A) and having a wall with at least two ducts (11, 12; 111, 112) passing therethrough and opening out radially into said cavity (10; 110); a piston (3; 103) housed in said cavity (10; 110) with which it co-operates to define a working chamber (31; 131) and including, in its cylindrical surface, a longitudinal channel (22; 122) or recess that opens out longitudinally into said working chamber (31; 131), said piston (3; 103) being provided with a sealing gasket (32, 33, 34) that is made of a material having a modulus of elasticity that is less than the moduli of elasticity of said piston (3) and of said body (2), and that is carried by said piston (3; 103), the gasket running beside said channel so as to guarantee leaktight sealing between said piston (3; 103) and said cavity (10; 110), the piston being movable angularly so as to put said working chamber (31; 131) into fluid-flow communication with at least one, then none, then at least the other of said ducts (11, 12; 111, 112), and being movable in longitudinal translation to reciprocate so as to cause the volume of said working chamber (31; 131) to vary and successively suck in and then discharge said fluid via one then the other of said ducts (11, 12; 111, 112), said sub-assembly being **characterized in that** the piston (3; 103) includes a first axial end remote from a second axial end, said second axial end being in contact with the working chamber (31; 131);
• said sealing gasket (32, 33, 34) is made up of a plurality of portions comprising: a first sealing portion in the shape of a ring (32) that extends around the cylindrical surface of the piston (3; 103) beside its first axial end; a second sealing portion in the shape of a half-ring (33) that extends around the cylindrical surface of the piston (3; 103) beside its second axial end, the half-ring (33) having two ends that are spaced apart from each other over the cylindrical periphery of the piston; and a third sealing portion that is formed by two sealing strips (34) that extend axially over the outside surface of the piston (3; 103) respectively between a first end of the half-ring (33) and the ring (32), and between a second end of the half-ring (33) and the ring (32);
**in that** the two strips (34) are angularly offset from each other and each defines:
• a first sealing line (L1) that angularly borders said channel (22; 122), said first sealing lines (L1) being spaced apart from each other by an angle (α1) containing said channel (22; 122), that is greater than each of the angles (pi) between the edges of either one of the ducts (11, 12; 111, 112), and that is less than each of the angles (p2) between the adjacent edges of either one of the ducts (11; 111) and of its corresponding duct (12; 112);
• and a second sealing line (L2), each second sealing line (L2) being spaced apart from one of said first sealing lines (L1) by an angle (α2) that does not contain said channel (22; 122), that is less than each angle (β2) between the edge of one duct (11; 111) and the adjacent edge of its corresponding duct (12; 112), and that is greater than each angle (β1) between the opposite edges of either one of the ducts (11, 12; 111, 112); and **in that**
• the angle (α3) between each first sealing line (L1) from at least one of the second sealing lines (L2), and containing said channel (22; 122), is greater than the angle (β3) between the axially-opposite edges of the two ducts (11, 12; 111, 112).

2. A rotary-oscillating sub-assembly (1; 101) according to claim 1, **characterized in that** said piston (3; 103) includes a peripheral groove that receives said sealing gasket (32, 33, 34), which peripheral groove is formed of at least one annular groove (26) that receives said sealing ring (32), a semi-annular groove (27) that receives said sealing half-ring (33), and a longitudinal groove (28) that interconnects said annular groove (26) and said semi-annular groove (27) and that receives said sealing strip (34).

3. A rotary-oscillating sub-assembly (1; 101) according to claim 2, **characterized in that** at least one of said sealing ring (32) and annular channel (26) extends longitudinally beyond said channel (22; 122) relative to said working chamber (31; 131) and beyond said ducts (11, 12; 111, 112) relative to said working chamber (31; 131), and **in that** at least one of said sealing half-ring (33) and semi-annular groove (27) extends longitudinally at said end of said channel (22; 122) opening out into said working chamber (31; 131) and between said ducts (11, 12; 111, 112) and said working chamber (31; 131).

4. A rotary oscillating sub-assembly (1; 101) according to claim 2, **characterized in that**, in its periphery, said piston (3; 103) includes at least one closed recessed zone (29; 129) that is entirely surrounded by said sealing gasket (32, 33, 34), said recessed zone (29; 129) extending angularly so as to be facing one of the ducts (11, 12; 111, 112) when said channel (22; 122) is facing another duct (12, 11; 112, 111), said longitudinal groove (28) being formed of two arms, each extending between said channel (22; 122) and said recessed zone (29; 129), and **in that** each arm receives one of said sealing strips (34) so as to isolate said recessed zone (29; 129) from said channel (22; 122) in leaktight manner, in any longitudinal and angular position of said piston (3; 103) in said body (2; 102).

5. A rotary-oscillating sub-assembly according to claim 4, **characterized in that** said recessed zone (29; 129) extends over an angle that is less than each of the angles (β2) between adjacent edges of either one of the ducts (11; 111) and of its corresponding duct (12; 112).

6. A rotary-oscillating sub-assembly (1) according to claim 1, **characterized in that** said piston (3) includes at least one balancing lug (25) that is provided in said channel (22) and that extends radially so that its periphery bears against said cavity (10) while allowing fluid to pass over its sides.

7. A rotary-oscillating sub-assembly (101) according to claim 1, **characterized in that** it includes at least first and second stages, each corresponding, in distinct manner, to a set of two ducts (11, 12, 111, 112), to a working chamber (31; 131), to a channel (22; 122), and to a sealing gasket (32, 33, 34).

8. A rotary-oscillating sub-assembly (1; 101) according to claim 1, **characterized in that** it includes at least a cam (30) and a guide finger (9), one carried by said piston (3; 103), the other by said body (2; 102), and arranged to co-operate reciprocally so that turning said piston (3; 103) relative to said body (2; 102) causes:
• over a first angular portion, said piston (3; 103) to move in axial translation (T1) relative to said body (2; 102) in a first direction;
• over a second angular portion, said piston (3; 103) to be axially stationary relative to said body (2; 102) ;
• over a third angular portion, said piston (3; 103) to move in axial translation relative to said body (2; 102) in a second direction;
• over a fourth angular portion, said piston (3; 103) to be axially stationary relative to said body (2; 102) ;
said ducts (11, 12; 111, 112), said sealing gasket (32, 33, 34), and said channel (22; 122) being arranged so that said ducts (11, 12; 111, 112) are closed during said second and fourth angular portions.

9. A rotary-oscillating device for positive displacement pumping of a fluid, the device being **characterized in that** it comprises drive means and a rotary-oscillating sub-assembly (1; 101) for positive displacement pumping of a fluid according to any preceding claim, and releasable mechanical coupler means for mechanically connecting said drive means to said piston (3; 103) in releasable manner.
